# EUROPÄISCHE PATENTSCHRIFT

(11) **EP 1 693 093 B1**
(45) Veröffentlichungstag und Bekanntmachung des Hinweises auf die Patenterteilung: **12.03.2008**
(21) Anmeldenummer: 05027037.0
(22) Anmeldetag: 10.12.2005
(51) Int. Cl.: A63H 17/06, A63H 17/12

(54) **Spielfahrzeug-Ladearm für schwenkbare Ladeschaufel**
Toy vehicle loading arm for pivoting front loading shovel
Bras de chargement de véhicule-jouet pour pelle de chargement frontal pivotante

(30) Priorität: 05.02.2005 DE 202005001824 U
(43) Veröffentlichungstag der Anmeldung: 23.08.2006
(73) Patentinhaber: Bruder Spielwaren GmbH + Co. KG, 90768 Fürth (DE)
(72) Erfinder: Bruder, Paul Heinz, 90765 Fürth (DE)
(74) Vertreter: Schneck, Herbert

(56) Entgegenhaltungen:
- EP-A- 1 121 965
- DE-U- 1 975 664
- DE-U1- 29 800 336

## Beschreibung

Die Erfindung bezieht sich auf einen Ladearm eines Spielfahrzeugs mit einer schwenkbaren Ladeschaufel, der eine hochschwenkbare Hauptstange mit einem an ihrem vorderen Ende vorgesehenen ersten Ladeschaufel-Schwenklager und einem an ihrem hinteren Ende vorgesehenen ersten Fahrzeug-Schwenklager und einen Ladeschaufel-Schwenkmechanismus umfasst.

Ein derartiger Ladearm ist beispielsweise aus der DE 298 00 336.8 bekannt. Der dort beschriebene Ladearm enthält ein Ladeschaufel-Schwenkgestänge mit einem Schwenkhebel. Der resultierende Aufbau des Ladeschaufel-Schwenkmechanismus benötigt relativ viel Platz.

Die Aufgabe der Erfindung besteht deshalb darin, einen Ladearm der eingangs bezeichneten Art so anzugeben, dass der Ladeschaufel-Schwenkmechanismus einen geringeren Platzbedarf hat.

Diese Aufgabe wird gelöst durch die Merkmale des unabhängigen Schutzanspruchs 1. Der erfindungsgemäße Ladearm umfasst
a) eine hochschwenkbare Hauptstange mit einem an ihrem vorderen Ende vorgesehenen ersten Ladeschaufel-Schwenklager und einem an ihrem hinteren Ende vorgesehenen ersten Fahrzeug-Schwenklager und
b) einen Ladeschaufel-Schwenkmechanismus, wobei
c) der Ladeschaufel-Schwenkmechanismus ein vorderes, ein mittleres und ein hinteres Schwenkgestänge sowie eine Haltestange mit einem zweiten Fahrzeug-Schwenklager umfasst,
d) das vordere Schwenkgestänge ein zweites Ladeschaufel-Schwenklager aufweist,
e) das mittlere Schwenkgestänge das vordere und das hintere Schwenkgestänge kettengliedartig verbindet, und
f) das hintere Schwenkgestänge jeweils schwenkbar im vorderen Abschnitt der Hauptstange und am vom zweiten Fahrzeug-Schwenklager abgewandten Ende der Haltestange angelenkt ist.

Der Ladeschaufel-Schwenkmechanismus des erfindungsgemäßen Ladearms lässt sich mit sehr geringem Platzbedarf realisieren. So ist das mittlere Schwenkgestänge in Fahrzeuglängsrichtung vorzugsweise sehr kurz ausgebildet. Diese Abmessung ist im Wesentlichen nur durch den Platzbedarf für die beiden Verbindungs-Schwenklager zur Verbindung mit dem vorderen bzw. dem hinteren Schwenkgestänge bestimmt. Der kompakte Aufbau ist außerdem auch durch den relativ nahe am vorderen Ende der Hauptstange, insbesondere im vorderen Drittel, angeordneten Anlenkpunkt des hinteren Schwenkgestänges an der Hauptstange bedingt. Auf diese Weise kann der Ladeschaufel-Schwenkmechanismus auch bei einem Ladearm eingesetzt werden, der nur eine vergleichsweise kurze Hauptstange hat und sich deshalb nicht für die bekannten Hebel-basierten Schwenkmechanismen eignet. Der Hebel-Mechanismus benötigt mehr Platz.

Darüber hinaus vermittelt der Ladeschaufel-Schwenkmechanismus des erfindungsgemäßen Ladearms den Eindruck einer sehr wirklichkeitsgetreuen Nachbildung des Originals. Insbesondere kann der bei den bekannten Hebel-basierten Schwenkmechanismen meistens recht auffällige und im Original nicht vorhandene Betätigungsgriff bei dem erfindungsgemäßen Ladearm sehr unauffällig in den Ladeschaufel-Schwenkmechanismus integriert werden.

In weiterer Ausgestaltung der Erfindung ist vorgesehen, dass das vordere, das mittlere und das hintere Schwenkgestänge jeweils als Parallel-Doppel-Gestänge mit zwei parallel zur Fahrzeuglängsachse angeordneten Seitenwangen und mit mindestens einer Querverstrebung ausgeführt ist. Dies entspricht dem großen Vorbild.

Vorzugsweise kann weiterhin an einer der Querverstrebungen des vorderen Schwenkgestänges eine Einrastlasche vorgesehen sein, die in einer Endlage des Ladeschaufel-Schwenkmechanismus an einer der Querverstrebungen des mittleren Schwenkgestänges einrastet. Dadurch wird die Ladeschaufel in dieser Endlage gesichert.

Bei einer weiteren Variante ist an den Seitenwangen des vorderen Schwenkgestänges jeweils eine Aufnahme vorgesehen ist, in die ein Schwenklager der Verbindung zwischen dem mittleren und hinteren Schwenkgestänge in einer Endlage des Ladeschaufel-Schwenkmechanismus eingreift. Auch dies dient der Lagesicherung. Außerdem ergibt sich so ein sehr kompakter Aufbau.

Insbesondere ist weiterhin am vorderen Schwenkgestänge ein die Aufnahmen verbindender und als Querverstrebung ausgeführter Betätigungsgriff vorgesehen. So fügt er sich sehr gut in die Optik des übrigen Ladeschaufel-Schwenkmechanismus ein und fällt praktisch nicht auf. Aufgrund der mechanischen Querstabilisierung des vorderen Schwenkgestänges erfüllt er außerdem eine Doppelfunktion.

Möglich ist auch eine Ausgestaltung, bei der eine weitere Haltestange vorgesehen ist, die in ihrem vorderen Abschnitt mittels einer an der Unterseite der Hauptstange angeordneten Führungshülse geführt ist.

Insbesondere hat die weitere Haltestange einen Rastvorsprung und die Hauptstange an ihrer Unterseite eine Rastkante, so dass der Rastvorsprung zur Verriegelung der Hauptstange in der hochgeschwenkten Position lösbar an der Rastkante einrastet. Dadurch lässt sich die Hauptstange in dieser Position sichern.

Nachfolgend wird die Erfindung an Hand eines bevorzugten Ausführungsbeispiels in Verbindung mit der Zeichnung näher erläutert. Dabei zeigen:
- Fig. 1: einen Längsschnitt durch ein Spielfahrzeug mit einem erfindungsgemäßen Ladearm in abgesenkter Position,
- Fig. 2: einen vergrößerten Ausschnitt von Fig. 1
- Fig. 3: eine Draufsicht auf das Spielfahrzeug gemäß Fig. 1,
- Fig. 4: einen Längsschnitt durch das Spielfahrzeug gemäß Fig. 1 mit einer anderen Schwenkposition der Ladeschaufel,
- Fig. 5: einen vergrößerten Ausschnitt von Fig. 4
- Fig. 6: einen Längsschnitt durch das Spielfahrzeug gemäß Fig. 1 mit dem Ladearm in hochgeschwenkter Position und mit der Ladeschaufel in der einen Endposition,
- Fig. 7: einen vergrößerten Ausschnitt von Fig. 6

- Fig. 8: einen Längsschnitt durch das Spielfahrzeug gemäß Fig. 1 mit dem Ladearm in hochgeschwenkter Position und mit der Ladeschaufel in der anderen Endposition und
- Fig. 9: einen vergrößerten Ausschnitt von Fig. 8.

In den Fig. 1 bis 9 wird ein Spielfahrzeug 1 mit einem Ladearm 2 und einer schwenkbaren Ladeschaufel 3 in verschiedenen Positionen des Ladearms 2 und der Ladeschaufel 3 dargestellt. Grundsätzlich kann anstelle der Ladeschaufel 3 auch ein anderes Element, wie beispielsweise ein Pflug oder eine Strohballen-Gabel, vorgesehen sein. Im Ausführungsbeispiel handelt es sich bei dem Spielfahrzeug 1 um einen Gelenkradlader. Dieser Anwendungsfall ist jedoch nicht einschränkend für den erfindungsgemäßen Ladearm 2 zu verstehen.

Der Ladearm 2 umfasst eine Hauptstange 4, die an ihrem vorderen Ende mittels eines Ladeschaufel-Schwenklagers 5 schwenkbar mit der Ladeschaufel 3 und an ihrem hinteren Ende mittels eines Fahrzeug-Schwenklagers 6 ebenfalls schwenkbar mit dem Rumpf des Spielfahrzeugs 1 verbunden ist. Oberhalb der Hauptstange 4 ist ein Ladeschaufel-Schwenkmechanismus 7 angeordnet, der ein vorderes, ein mittleres und ein hinteres Schwenkgestänge 8, 9 bzw. 10 sowie eine Haltestange 11 beinhaltet. Die drei Schwenkgestänge 8, 9 und 10 sind jeweils als Parallel-Doppel-Gestänge mit zwei parallel zur Fahrzeuglängsachse angeordneten Seitenwangen 12, 13 bzw. 14 und mit Querverstrebungen 15, 16 bzw. 17 ausgeführt.

Das Schwenkgestänge 8 ist an seinem vorderen Ende mittels eines zweiten Ladeschaufel-Schwenklagers 18 mit der Ladeschaufel 3 schwenkbar verbunden. Das Ladeschaufel-Schwenklager 18 ist ebenso wie das Ladeschaufel-Schwenklager 5 und das Fahrzeug-Schwenklager 6 in den Längsschnitten der Fig. 2 bis 9 verdeckt und deshalb nur gestrichelt eingetragen. Die Seitenwangen 12 des Schwenkgestänges 8 enthalten jeweils eine Aufnahme 19, die durch eine oben angeformte halbbogenförmige Vorwölbung gebildet ist. Diese Vorwölbungen an den Seitenwangen 12 sind mittels eines Betätigungsgriffs 20 miteinander verbunden, der zugleich auch als Querverstrebung des Schwenkgestänges 8 wirkt.

Das mittlere Schwenkgestänge 9 verbindet das vordere und das hintere Schwenkgestänge 8 bzw. 10 kettengliedartig, also jeweils gegeneinander schwenkbar.

Das Schwenkgestänge 10 ist im vorderen Drittel der Hauptstange 4 schwenkbar außen an zwei Seitenwänden der Hauptstange 4 angelenkt. Benachbart zur Schwenkverbindung mit dem mittleren Schwenkgestänge 9 enthält das Schwenkgestänge 10 eine weitere Anlenkstelle zur schwenkbaren Verbindung mit dem vorderen Ende der Haltestange 11. An ihrem anderen Ende ist die Haltestange 11 mittels eines Fahrzeug-Schwenklagers 21 schwenkbar mit dem Rumpf des Spielfahrzeugs 1 verbunden.

Neben der oberhalb und weitgehend parallel zu der Hauptstange 4 verlaufenden Haltestange 11 ist eine weitere Haltestange 22 unterhalb der Hauptstange 4 angeordnet. Die Hauptstange 4 weist an ihrer Unterseite eine Führungshülse 23 auf, durch die die Haltestange 22 lose hindurch gesteckt ist, so dass sich eine bewegliche Führung der Haltestange 22 in ihrem vorderen Abschnitt ergibt. An ihrem hinteren Ende ist die Haltestange 22 mittels eines dritten Fahrzeug-Schwenklagers 24 mit dem Rumpf des Spielfahrzeugs 1 schwenkbar verbunden. An einer der Unterseite der Hauptstange 4 zugewandten Seite der Haltestange 22 ist ein Rastvorsprung 25 angeformt. Als Gegenstück ist an der Unterseite der Hauptstange 4 eine Rastkante 26 vorgesehen. Der Rastvorsprung 25 rastet bei hochgeschwenkter Position des Ladearms 2 lösbar hinter der Rastkante 26 ein und sichert somit diese Position des Ladearms 2 (siehe Detailansicht gemäß Fig. 9).

Im Folgenden wird die Funktionsweise des Ladeschaufel-Schwenkmechanismus 7 beschrieben.

Die Haltestange 11 bewirkt ein Aufstellen oder Absenken des hinteren Schwenkgestänges 10 je nach Schwenkstellung des Ladearms 2. Das Schwenkgestänge 10 wird also bei gegebener Schwenkstellung des Ladearms 2 in einer festen Position gehalten, die insbesondere unabhängig von der aktuellen Schwenkstellung der Ladeschaufel 3 ist.

Zum Verschwenken der Ladeschaufel 3 sind dagegen die beiden anderen Schwenkgestänge 8 und 9 vorgesehen. Der Ladeschaufel-Schwenkmechanismus 7 ist diesbezüglich so ausgelegt, dass zwei stabile Schwenkendpositionen der Ladeschaufel 3 existieren, in die sich der Ladeschaufel-Schwenkmechanismus 7 nach einem durch das spielende Kind veranlassten Überschreiten eines Totpunkts jeweils selbsttätig weiterbewegt.

Die erste Schwenkendposition zum Entleeren der Schaufel 3 ist in Fig. 6 und 7 dargestellt. In dieser Stellung befindet sich die Schwenkverbindung zwischen dem vorderen Schwenkgestänge 8 und dem mittleren Schwenkgestänge 9 in Richtung der Fahrzeuglängsachse betrachtet vor der - bei bei gegebener Schwenkstellung des Ladearms 2 ortstabilen - Schwenkverbindung zwischen dem mittleren Schwenkgestänge 9 und dem hinteren Schwenkgestänge 10.

Mittels einer entsprechenden Betätigung am Betätigungsgriff 20 durch das spielende Kind kann die Ladeschaufel 3 in die andere Schwenkendposition überführt werden, die in den Fig. 4, 5, 8 und 9 wiedergegeben ist. Dabei befindet sich die Schwenkverbindung zwischen dem vorderen Schwenkgestänge 8 und dem mittleren Schwenkgestänge 9 in Richtung der Längsachse des Spielfahrzeugs 1 betrachtet hinter der Schwenkverbindung zwischen dem mittleren Schwenkgestänge 9 und dem hinteren Schwenkgestänge 10. In dieser Schwenkendposition greift die Schwenkverbindung zwischen dem mittleren und dem hinteren Schwenkgestänge 9 bzw. 10 in die Aufnahmen 19 ein. Außerdem rastet eine an einer der Querverstrebungen 15 vorgesehene Einrastlasche 27 an der Querverstrebung 16 ein, die die Seitenwangen 13 auf Höhe dieser Schwenkverbindung verbindet. In Fig. 9 ist die eingerastete Stellung gezeigt, in Fig. 5 dagegen eine Stellung kurz vor dem Einrasten. Die Einrastlasche 27 sichert diese Schwenkendposition der Ladeschaufel 3 zusätzlich. Dies ist insbesondere dann von Vorteil, wenn die Ladeschaufel 3 beladen ist.

Der Ladearm 2 und insbesondere auch die Haltestange 22 sind aus Kunststoff hergestellt. Dadurch resultiert eine vorteilhafte Eigenelastizität. Diese bedingt, dass sich die Haltestange 22 beim Hochschwenken des Ladearms 2 ein Stück nach unten zurückbiegt, wenn der Rastvorsprung 25 mit seiner abgeschrägten Flanke an der Rastkante 26 entlang bewegt wird. Nach dem kompletten Überschreiten der Rastkante 26 schnappt die Haltestange 22 federnd zurück und der Rastvorsprung 25 kommt hinter der Rastkante 26 zu liegen, wodurch die Positionssicherung erreicht wird. Aufgrund des verwendeten Kunststoffs kann die Positionssicherung also besonders einfach und effizient realisiert werden. Bei einer anderen Materialwahl, beispielsweise bei einem Metall-Material, wäre aufgrund der schlechteren Eigenelastizität dagegen ein aufwändigerer Sicherungsmechanismus erforderlich.

Insgesamt hat der Ladeschaufel-Schwenkmechanismus 7 einen sehr kompakten Aufbau. Außerdem ist der so realisierte Ladearm 2 dem Vorbild des Original-Fahrzeugs sehr ähnlich und bietet dennoch eine kindgerechte Handhabung.

## Patentansprüche

1. Ladearm eines Spielfahrzeugs (1) mit einer schwenkbaren Ladeschaufel (3) umfassend
a) eine hochschwenkbare Hauptstange (4) mit einem an ihrem vorderen Ende vorgesehenen ersten Ladeschaufel-Schwenklager (5) und einem an ihrem hinteren Ende vorgesehenen ersten Fahrzeug-Schwenklager (6) und
b) einen Ladeschaufel-Schwenkmechanismus (7),
**dadurch gekennzeichnet, dass**
c) der Ladeschaufel-Schwenkmechanismus (7) ein vorderes, ein mittleres und ein hinteres Schwenkgestänge (8, 9, 10) sowie eine Haltestange (11) mit einem zweiten Fahrzeug-Schwenklager (21) umfasst,
d) das vordere Schwenkgestänge (8) ein zweites Ladeschaufel-Schwenklager (18) aufweist,
e) das mittlere Schwenkgestänge (9) das vordere und das hintere Schwenkgestänge (8, 10) kettengliedartig verbindet, und
f) das hintere Schwenkgestänge (10) jeweils schwenkbar im vorderen Abschnitt der Hauptstange (4) und am vom zweiten Fahrzeug-Schwenklager (21) abgewandten Ende der Haltestange (11) angelenkt ist.

2. Ladearm nach Anspruch 1, **dadurch gekennzeichnet, dass** das vordere, das mittlere und das hintere Schwenkgestänge (8, 9, 10) jeweils als Parallel-Doppel-Gestänge mit zwei parallel zur Fahrzeuglängsachse angeordneten Seitenwangen (12, 13, 14) und mit mindestens einer Querverstrebung (15, 16, 17) ausgeführt ist.

3. Ladearm nach Anspruch 2, **dadurch gekennzeichnet, dass** an einer der Querverstrebungen (15) des vorderen Schwenkgestänges (8) eine Einrastlasche (27) vorgesehen ist, die in einer Endlage des Ladeschaufel-Schwenkmechanismus (7) an einer der Querverstrebungen (16) des mittleren Schwenkgestänges (9) einrastet.

4. Ladearm nach Anspruch 2, **dadurch gekennzeichnet, dass** an den Seitenwangen (12) des vorderen Schwenkgestänges (8) jeweils eine Aufnahme (19) vorgesehen ist, in die ein Schwenklager der Verbindung zwischen dem mittleren und hinteren Schwenkgestänge (9, 10) in einer Endlage des Ladeschaufel-Schwenkmechanismus (7) eingreift.

5. Ladearm nach Anspruch 4, **dadurch gekennzeichnet, dass** am vorderen Schwenkgestänge (8) ein die Aufnahmen (19) verbindender und als Querverstrebung ausgeführter Betätigungsgriff (20) vorgesehen ist.

6. Ladearm nach Anspruch 1, **dadurch gekennzeichnet, dass** eine weitere Haltestange (22) vorgesehen ist, die in ihrem vorderen Abschnitt mittels einer an der Unterseite der Hauptstange (4) angeordneten Führungshülse (23) geführt ist.

7. Ladearm nach Anspruch 6, **dadurch gekennzeichnet, dass** die weitere Haltestange (22) einen Rastvorsprung (25) und die Hauptstange (4) an ihrer Unterseite eine Rastkante (26) aufweist, so dass der Rastvorsprung (25) zur Verriegelung der Hauptstange (4) in der hochgeschwenkten Position lösbar an der Rastkante (26) einrastet.

## Claims

1. Loading arm of a toy vehicle (1) with a pivotal loading shovel (3) comprising
a) an upwardly pivotal main rod (4) with a first loading shovel pivot bearing (5) provided on its leading end and a first vehicle pivot bearing (6) provided on its trailing end and
b) a loading shovel pivot mechanism (7),
**characterised in that**
c) the loading shovel pivot mechanism (7) has a front, middle and rear pivot linkage (8, 9, 10) as well as a holding rod (11) with a second vehicle pivot bearing (21),
d) the front pivot linkage (8) has a second loading shovel pivot bearing (18)
e) the middle pivot linkage (9) connects the front and the rear pivot linkage (8, 10) in the manner of a chain link, and
f) the rear pivot linkage (10) is respectively linked in the front portion of the main rod (4) and on the end of the holding rod (11) remote from the second vehicle pivot bearing (21).

2. Loading arm according to claim 1, **characterised in that** the front, middle and rear pivot linkages (8, 9, 10) are each configured as a parallel double linkage with two side cheeks (12, 13, 14) positioned parallel to the longitudinal axis of the vehicle and with at least one cross strut (15, 16, 17).

3. Loading arm according to claim 2, **characterised in that** provided on one of the cross struts (15) of the front pivot linkage (8) is a latching cover plate (27) which engages on one of the cross struts (16) of the middle pivot linkage (9) in an end position of the loading shovel pivot mechanism (7).

4. Loading arm according to claim 2, **characterised in that** provided on the side cheeks (12) of the front pivot linkage (8) is a respective mount (19) into which a pivot bearing of the connection between the middle and rear pivot linkage (9, 10) engages in an end position of the loading shovel pivot mechanism (7).

5. Loading arm according to claim 4, **characterised in that** an actuating handle (20) configured as a cross strut and connecting the mounts (19) is provided on the front pivot linkage (8).

6. Loading arm according to claim 1, **characterised in that** a further holding rod (22) is provided, the front portion of which is guided by a guide sleeve (23) positioned on the lower side of the main rod (4).

7. Loading arm according to claim 6, **characterised in that** the other holding rod (22) has a catching projection (25) and the lower side of the main rod (4) has a catching edge (26) so that the catching projection (25) engages detachably on the catching edge (26) to lock the main rod (4) in the upwardly pivoted position.

## Revendications

1. Bras de chargement pour un véhicule jouet (1) avec une benne frontale (3) comprenant
a) une tige principale (4) relevable avec un premier palier pivotant (5) de benne frontale prévu à son extrémité avant et un premier palier pivotant (6) de véhicule prévu à son extrémité arrière et
b) un mécanisme de pivotement (7) de benne frontale,
**caractérisé en ce que**
c) le mécanisme de pivotement (7) de benne frontale comprend des tringleries pivotantes avant, intermédiaire et arrière (8, 9, 10) ainsi qu'une tige de support (11) avec un deuxième palier pivotant (21) de véhicule,
d) la tringlerie pivotante avant (8) dispose d'un deuxième palier pivotant (18) de benne frontale,
e) la tringlerie intermédiaire (9) assure une liaison des tringleries avant et arrière (8, 10) à la manière d'une chaîne et
f) la tringlerie arrière (10) est articulée de façon pivotante aussi bien dans la partie avant de la tige principale (4) que sur l'extrémité de la tige de support (11) opposée au deuxième palier pivotant de véhicule (21).

2. Bras de chargement selon la revendication 1, **caractérisé en ce que** les tringleries pivotantes avant, intermédiaire et arrière (8, 9, 10) sont réalisées en tant que tringleries jumelles pivotantes avec deux faces latérales (12, 13, 14) disposées parallèlement à l'axe longitudinal du véhicule et au moins une traverse (15, 16, 17).

3. Bras de chargement selon la revendication 2, **caractérisé en ce qu'**un collier à enclenchement (27) est prévu sur une des traverses (15) de la tringlerie pivotante avant (8), collier qui s'enclenche, dans une des fins de course du mécanisme de pivotement (7) de la benne frontale, sur une des traverses (16) de la tringlerie pivotante intermédiaire (9).

4. Bras de chargement selon la revendication 2, **caractérisé en ce qu'**un logement (19) est prévu dans les faces latérales (12) de la tringlerie pivotante avant (8), logement dans lequel se place un palier pivotant de la liaison entre les tringleries pivotantes intermédiaire et arrière (9, 10) dans une fin de course du mécanisme de pivotement (7) de la benne frontale.

5. Bras de chargement selon la revendication 4, **caractérisé en ce qu'**un levier de manipulation (20) est réalisé sous forme de traverse est prévu et lie les logements (19) de la tringlerie pivotante avant (8).

6. Bras de chargement selon la revendication 1, **caractérisé en ce qu'**une tige de support supplémentaire (22) est prévue, guidée dans sa partie avant par une douille de guidage (23) disposée sur le côté inférieur de la tige principale (4).

7. Bras de chargement selon la revendication 6, **caractérisé en ce que** la tige de support supplémentaire (22) dispose d'un cran en saillie (25) et la tige principale (4) d'un bord à encoches (26) sur son côté inférieur de sorte que le cran en saillie (25) s'encliquette sur le bord à encoches (26) pour verrouiller la tige principale (4) avec un déverrouillage en position relevée.
